# FASCICULE DE BREVET EUROPEEN

(11) **EP 0 610 435 B1**
(45) Date de publication et mention de la délivrance du brevet: **26.07.1995**
(21) Numéro de dépôt: 92924748.4
(22) Date de dépôt: 15.10.1992
(51) Int. Cl.: F04C 2/107

(54) **MACHINE VOLUMETRIQUE ROTATIVE**
ROATATIONSSTRÖMUNGSMASCHINE
ROTARY MACHINE

(30) Priorité: 23.10.1991 FR 9113530
(43) Date de publication de la demande: 17.08.1994
(73) Titulaire: Leroy, André, B-7030 Mons (Saint Symphorien) (BE); FLAMME, Jean-Marie, F-75011 Paris (FR)
(72) Inventeur: Leroy, André, B-7030 Mons (Saint Symphorien) (BE); FLAMME, Jean-Marie, F-75011 Paris (FR)
(74) Mandataire: Ecrepont, Robert
(86) Numéro de dépôt international: FR9201010
(87) Numéro de publication internationale: WO9308402

(56) Documents cités:
- FR-A- 997 957
- US-A- 3 975 120

## Description

L'invention se rapporte à une machine volumétrique rotative dans laquelle le capsulisme est formé par une pièce mâle et une pièce femelle (corps tubulaire) qui l'entoure.
Dans cette machine, la surface extérieure de la pièce mâle, que nous appelons surface mâle, et la surface intérieure de la pièce femelle, que nous appelons surface femelle, sont des surfaces hélicoïdales dont les axes sont parallèles et distants d'une longueur que nous désignons par E.
Ces surfaces sont définies autour de ces axes par le profil nominal qu'elles présentent dans toute section perpendiculaire aux axes (section droite) et par leur pas respectifs Pₘ et P_{f}.
La délimitation du volume des chambres de travail du capsulisme ainsi que la progression axiale de ces chambres, qui caractérise ce type de machine quand Pₘ et P_{f} sont finis, résultent des contacts en principe linéiques entre la surface mâle et la surface femelle, que le mouvement relatif de ces deux surfaces déplace dans l'espace.

Dans les machines que nous considérons ici, la directrice de la surface mâle, que nous appelons profil mâle, a un ordre de symétrie nₘ autour de son centre qui est le point de percée Oₘ de l'axe de la surface mâle dans le plan du profil. Ce profil est inscrit dans la couronne circulaire de centre Oₘ, de largeur 2E et de rayon moyen R°ₘ (couronne contenant le profil mâle).
La directrice de la surface femelle, que nous appelons profil femelle, a un ordre de symétrie (nₘ +1) autour de son centre qui est le point de percée O_{f} de l'axe de la surface femelle dans le plan du profil. Ce profil est inscrit dans la couronne circulaire de centre O_{f}, de largeur 2E et de rayon moyen ${\text{R°}}_{\text{f}} {\text{= R°}}_{\text{m}} \text{+ E}$ (couronne contenant le profil femelle).
Le rayon moyen R°ₘ peut être considéré comme le paramètre déterminant l'échelle de la section droite du capsulisme et le paramètre E comme un paramètre de forme.
Le rapport des pas des surfaces mâle et femelle est déterminé par les ordres de symétrie des profils selon ${\text{P}}_{\text{f}} {\text{/P}}_{\text{m}} {\text{= (n}}_{\text{m}} {\text{+ 1)/n}}_{\text{m}}$ .
Dans les machines considérées, la pièce mâle est en mouvement planétaire relatif par rapport à la pièce femelle. La première rotation de ce mouvement planétaire amène l'axe de la surface mâle à décrire, à une vitesse quelconque ω, un cylindre de révolution de rayon E autour de l'axe de la surface femelle. La seconde rotation composant le mouvement planétaire relatif amène la pièce mâle à tourner autour de l'axe de la surface mâle à la vitesse (-ω/nₘ).
Enfin, quand Pₘ et P_{f} sont finis, le fluide avec lequel la machine échange de l'énergie peut être admis par une section droite d'extrémité du capsulisme et s'en échapper par son autre extrémité, sans aucun artifice de distribution.

Les machines connues répondant à cette description (brevet MOINEAU FR-A-997957, brevets MOINEAU antérieurs, brevet TSCHIRKY US-A-3975120), dans lesquelles Pₘ et P_{f} sont finis, sont notamment utilisées comme moteurs de fond dans les forages pétroliers, gaziers ou géothermiques, où leur forme extérieure cylindrique élancée est directement valorisable. Dans ces moteurs, la pièce femelle appartient le plus souvent au stator et le mouvement planétaire relatif de la pièce mâle par rapport à cette pièce femelle s'identifie donc à son mouvement absolu. Les profils mâle et femelle des surfaces hélicoïdales utilisées dans ces machines sont décrits par W. TIRASPOLSKY (Les moteurs de fond hydrauliques, cours de forage, pages 258 et 259, Editions TECHNIP PARIS 15^{è}): le profil mâle est censé être la courbe à distance uniforme D de la trochoïde ordinaire d'ordre de symétrie nₘ et le profil femelle de rayon moyen R°m + E est censé être la courbe à la même distance uniforme D de la trochoïde ordinaire d'ordre de symétrie (nₘ + 1).
Si les courbes à distance uniforme des trochoïdes ordinaires étaient matérialisées rigoureusement, ces deux profits présenteraient en permanence (nₘ + 1) points de contact et, venant périodiquement en conformité le long des arcs de cercle de rayon D centrés sur les points de rebroussement des trochoïdes ordinaires, permettraient d'isoler en permanence les chambres de travail par les contacts entre les surfaces mâle et femelle.
Malheureusement, les courbes à distance uniforme de toute trochoïde ordinaire présentent toujours des rebroussements et ne sont donc pas matérialisables rigoureusement; consciemment ou inconsciemment, on réalise donc les profils mâle et femelle amputés de leurs rebroussements, avec pour conséquences que ces profils approximatifs présentent des points anguleux (faiblement marqués), mais surtout ne sont plus rigoureusement conjugués sur tout leur périmètre et sont donc en principe inutilisables pour constituer un capsulisme où les surfaces de contact sont rigides. On tourne la difficulté de la manière suivante : le profil femelle est formé dans une masse d'élastomère dont les déformations locales évitent la fuite ou l'interférence des profils. Toutefois, ces déformations parasites se traduisent par d'importantes pertes organiques et un fonctionnement très dur de la machine, qui en limitent l'utilisation aux cas où elle est irremplaçable.

Les machines conformes à l'invention éliminent ces inconvénients en proposant des profils mâles et femelles dont l'association présente des propriétés nouvelles ou inexploitées.

Dans les machines objet de l'invention, le profil mâle jouit des propriétés suivantes :
- il présente un ordre de symétrie nₘ par rapport à son centre Oₘ et une symétrie par rapport aux demi-droites issues de Oₘ passant par les points de rayon polaire extrémal, ces rayons polaires étant déterminés par rapport à Oₘ,
- entre deux rayons polaires extrémaux successifs, un point courant U qui parcourt le profil depuis le point de rayon polaire maximal (Rₘₐₓ) jusqu'au point de rayon polaire minimal (Rₘᵢₙ) détermine un rayon polaire dont la décroissance est monotone,
- dans son parcours défini ci-dessus, le point courant U passe par un point A, fixe sur te profit, dont le rayon polaire R_{A0}, sa dérivée première R_{A1} par rapport à l'angle polaire et sa dérivée seconde R_{A2} par rapport à l'angle polaire satisfont aux deux conditions suivantes :$\begin{matrix}\begin{matrix}{\text{n}}_{\text{m}} {\text{E = R}}_{\text{A0}} {\text{.sin{arctg(-R}}_{\text{A1}} {\text{/R}}_{\text{A0}} \text{)}} \\ {\text{R}}_{\text{A2}} {\text{/R}}_{\text{A0}} {\text{= - (R}}_{\text{A1}} {\text{/R}}_{\text{A0}} \text{)⁴}\end{matrix}\end{matrix}$ avec${\text{R}}_{\text{max}} {\text{- R}}_{\text{min}} \text{= 2 E .}$ Ces conditions analytiques traduisent tes deux propriétés géométriques suivantes des profils mâles utilisés dans les machines conformes à l'invention :
- la normale **g**_{**A**} au profil mâle en A est tangente à la circonférence Cₚₘ, centrée en Oₘ, de rayon nₘE, en un point A₁ ≡ A₂,
- la normale **g**_{**U**} en tout point courant U distinct de A coupe la circonférence Cₚₘ en deux points réels distincts U₁ et U₂.

Dans les machines objet de l'invention où Pₘ et P_{f} sont finis, le profil femelle s'identifie à l'enveloppe extérieure matérialisable complète d'un profil mâle satisfaisant aux conditions précédentes dans son mouvement planétaire relatif.
On peut remarquer qu'avec la définition du profil mâle des machines objet de l'invention, (nₘ + 1) points de contact existent en permanence entre les profils mâle et femelle. Nous appelons de tels points, *points de conduite*. Ces points parcourent, dans un seul sens, la totalité du profil mâle et chacun d'eux parcourt, dans un mouvement de va-et-vient, l'un parmi (nₘ + 1) arcs disjoints du profil femelle, que nous appelons *arcs de conduite*. En outre il existe, pour certaines positions relatives seulement des pièces mâle et femelle, un point de contact supplémentaire entre le profil mâle et le profil femelle. Nous appelons ce point, *point de femeture*. Sur le profil mâle, ce point parcourt, dans un seul sens, tous les segments tels que RₘₐₓA; sur le profil femelle, ce point décrit successivement et dans le même sens, (nₘ + 1) arcs disjoints. Nous appelons ces arcs *arcs de fermeture*; ils se raccordent tangentiellement aux arcs de conduite en 2(nₘ+1) points de jonction J.
Dans les machines objet de l'invention, chaque point tel que A appartenant au profil mâle vient successivement en contact avec tous les points de jonction J appartenant au profil femelle et avec eux seulement, dans le mouvement planétaire relatif du profil mâle par rapport au profil femelle.
Des propriétés du profil mâle et des relations entre les points A du profil mâle et tes points J du profil femelle, résultent les propriétés suivantes des arcs de conduite appartenant aux profils femelles utilisés dans les machines conformes à l'invention :
- la normale **g**_{**J**} en un point J limitant un arc de conduite est tangente à la circonférence C_{pf}, centrée en O_{f}, de rayon (nₘ +1)E, en un point J₁ ≡ J₂,
- la normale **g**_{**C**} en tout point courant C, distinct de J, appartenant à l'arc de conduite, coupe ta circonférence C_{pf} en deux points réels distincts C₁ et C₂.

En application de ce qui précède, il existe deux manières de définir les profils mâles d'une machine conforme à l'invention : une première manière, qui constitue une méthode générale et qui est indirecte, et une seconde manière qui est directe mais limitée.

Nous présentons d'abord ta méthode générale. Selon cette méthode, on procède comme suit:
- On construit un demi-arc de conduite d'extrêmités M et J, tel
   1°) que M soit à la distance R°ₘ du centre O_{f}, la normale **g**_{**M**} au demi-arc de conduite en M passant par O_{f} et coupant par conséquent la circonférence C_{pf} en deux points diamétralement opposés M₁ et M₂ [on impose que R°ₘ soit supérieur à (nₘ - 1)E et que l'angle (M O_{f} J) soit inférieur à 2π/(nₘ + 1) ],
   2°) que J soit à la distance R_{J} (supérieure à R°ₘ) du centre O_{f} et que la normale **g**_{**J**} au demi-arc de conduite en J soit tangente à la circonférence C_{pf} au point J₁ confondu avec le point J₂,
   3°) que pour tout point C compris entre M et J, la normale **g**_{**C**} au demi-arc de conduite coupe la circonférence C_{pf} en deux points C₁ et C₂, le point C₁ se déplaçant de M₁ vers J₁ et le point C₂ se déplaçant de M₂ vers J₂, lorsque C parcourt le segment MJ. En dehors de ces contraintes, le demi-arc de conduite est choisi librement.
- On reproduit symétriquement par rapport à **g**_{**M**} le demi-arc de conduite. On définit ainsi un arc de conduite complet.
- On répète cet arc de conduite nₘ fois, par rotation autour de O_{f} de l'angle ${\text{2π/(n}}_{\text{m}} \text{+ 1)}$ , pour respecter l'ordre de symétrie du profil femelle.
- On détermine, par les techniques classiques de la cinématique, l'enveloppe intérieure Γᵢₘ de l'ensemble des arcs de conduite dans le mouvement planétaire imposé. Cette enveloppe Γᵢₘ présente, par rapport au centre Oₘ, un ordre de symétrie nₘ.
- On vérifie que cette enveloppe Γᵢₘ ne présente pas de points doubles et que, si on la parcourt à partir du point de rayon potaire maximal vers le point de rayon polaire minimal immédiatement voisin, le rayon polaire décroît de manière monotone. Si cette condition n'est pas satisfaite, il faut modifier la définition de l'arc de conduite et recommencer la démarche de construction de l'enveloppe Γᵢₘ. Lorsque la condition est satisfaite, l'enveloppe Γᵢₘ présente toutes les particularités que l'on impose aux profils mâles dans le cadre de cette invention et définit un profil mâle possible.
- On cherche ensuite l'enveloppe extérieure Γ_{ef} du profil mâle dans le mouvement planétaire imposé. Cette enveloppe Γ_{ef} contient évidemment l'ensemble des (nₘ + 1) arcs de conduite ainsi que les (nₘ + 1) arcs de fermeture. Elle s'identifie donc au profil femelle complet.
On observera que l'arc de conduite peut en principe présenter des points à variation brusque de courbure et même des points anguleux pour autant que ces points respectent la symétrie imposée à l'arc de conduite; en particulier, l'arc de conduite peut être une ligne polygonale.

Le procédé le plus simple pour construire un arc de conduite infiniment continu en tous ses points est le suivant :
On définit un premier segment de référence Γ_{f1} qui s'identifie à un segment de droite perpendiculaire en M à **g**_{**M**} ; on définit un second segment de référence Γ_{f2} qui s'identifie à un arc de circonférence centré sur **g**_{**M**} à une distance R_{f2} de O_{f} telle que R_{f2} soit supérieur à R°ₘ. Le rayon de cet arc de circonférence est égal à R_{f2} - R°ₘ. On compose linéairement, à angle polaire constant, les rayons polaires des courbes Γ_{f1} et Γ_{f2} avec les coefficients de pondération respectifs »₁ et »₂, tels que $\text{»₁ + »₂ = 1}$ . Le segment qui en résulte s'identifie à un demi-arc de conduite possible.

Nous présentons ensuite la manière directe pour définir des machines conformes à l'invention. Cette manière de faire revient à rechercher expérimentalement des profils mâles qui satisfont aux conditions énoncées plus haut. Il s'agit nécessairement de courbes dont la définition algébrique permet de satisfaire à ces conditions. L'expérience conduit à retenir la famille des hypertrochoïdes dont l'équation dans le plan complexe OₘXY où **O**_{**m**}**X** est porté par un demi-axe de symétrie du profil mâle sur lequel son rayon polaire est maximal s'écrit :${\text{Z}}_{\text{U}} {\text{=X}}_{\text{U}} {\text{+iY}}_{\text{U}} {\text{=R°}}_{\text{m}} {\text{expi(κ)+E[1+(k/2)(n}}_{\text{m}} {\text{-1)]expi[(1-n}}_{\text{m}} {\text{)κ]... ... -kE[(1/2)(n}}_{\text{m}} {\text{-1)]expi[(1+n}}_{\text{m}} \text{)κ]}$ équation dans laquelle expi désigne la fonction exponentielle imaginaire, dans laquelle l'angle κ est le paramètre de configuration relatif au point courant U et dans laquelle on fait au choix k=1 ou k=0 mais dans laquelle nₘ doit être supérieur à 1. On observera que quand k=0, l'hypertrochoïde dégénère en une hypotrochoïde raccourcie, mais cette dégénérescence maintient la courbe dans l'ensemble des hypertrochoïdes qui contient le sous-ensemble des trochoïdes.
Le choix de l'excentricité relative E/R°ₘ n'est pas entièrement libre; quand on choisit k=1, l'excentricité relative est limitée par la condition :${\text{E/R°}}_{\text{m}} {\text{≦ 1/(n}}_{\text{m}} \text{² - 1),}$ car le profil mâle devient bouclé au delà de la valeur limite, et quand on choisit k=0, l'excentricité relative est limitée par la condition :${\text{E/R°}}_{\text{m}} {\text{< 1/(n}}_{\text{m}} \text{- 1),}$ qui impose à l'hypotrochoïde d'être raccourcie. Dans ces deux profits, la normale **g**_{**U**} au point courant U passe par le point U₁ d'affixe :${\text{Z}}_{\text{U1}} {\text{= n}}_{\text{m}} {\text{E expi[(1-n}}_{\text{m}} \text{)κ]}$ et cette normale coupe la circonférence Cₚₘ en un second point U₂ toujours réel, qui, quand le point U parcourt le profil, vient périodiquement en coïncidence avec le point U₁. Ce point U₂ détermine un angle γ tel que :${\text{Z}}_{\text{U2}} {\text{= n}}_{\text{m}} \text{E expiγ .}$ L'affixe (Z_{C}) d'un point courant C appartenant à un arc de conduite s'écrit, dans le même plan complexe que celui où l'on a écrit l'équation du profil mâle et dans lequel le centre O_{f} du profil femelle occupe la position particulière O*_{f} définie par son affixe ${\text{Z}}_{\text{O*f}} \text{= - E}$ :${\text{Z}}_{\text{C}} {\text{= Z}}_{\text{U}} {\text{expi[(-1/n}}_{\text{m}} {\text{+1)γ] - E {1-expi[(n}}_{\text{m}} {\text{/n}}_{\text{m}} \text{+1)γ]}}$ les nₘ autres arcs de conduite se correspondant dans la symétrie d'ordre (nₘ +1) autour du point O*_{f}.
Les arcs de fermeture du profil femelle appartiennent à une hypertrochoïde à points doubles, d'ordre de symétrie (nₘ+1) autour de O*_{f}. L'affixe (Z_{F}) d'un point courant F appartenant à cet arc de fermeture s'écrit, dans le même plan complexe que celui où est précisée l'équation des arcs de conduite :${\text{Z}}_{\text{F}} {\text{= Z}}_{\text{U}} {\text{expi{[(n}}_{\text{m}} {\text{-1)/(n}}_{\text{m}} {\text{+1)]κ} ... ... - E + E expi{[n}}_{\text{m}} {\text{(n}}_{\text{m}} {\text{-1)/(n}}_{\text{m}} \text{+1)]κ}}$ On peut également, lorsque k=0 dans l'équation (I), adopter comme profils mâle et femelle, pour R°ₘ et E donnés, toute courbe à la distance uniforme D des profils mâle et femelle définis par les équations ci-dessus. Il suffit que tes profils ainsi définis forment un capsulisme fictif où l'entraxe E est identique à celui du capsulisme réel, où la couronne contenant le profil mâle a un rayon moyen égal à R°ₘ - D et où la couronne contenant le profil femelle a un rayon moyen égal à R°ₘ + E - D, la distance D étant comptée positivement dans te sens centrifuge et toute courbe à une distance D négative des profils formant le capsulisme fictif ne pouvant être retenue que si elle ne présente aucun point double.
L'extrapolation aux courbes uniformément distantes n'élargit l'ensemble des solutions possibles que si k=0, car si k=1, les courbes à distance uniforme des hypertrochoïdes mâles appartenant aux capsulismes fictifs, restent des hypertrochoïdes répondant à l'équation (I), ce qui entraîne l'invariance du profil femelle aussi.

Quelle que soit la manière dont sont définies les machines conformes à l'invention, c'est le mouvement du point de fermeture qui, venant en contact successivement dans un ordre déterminé et immuable avec tous les points de conduite, permet de faire apparaître, croître, décroître, puis disparaître dans chaque section droite du capsulisme, la section d'une chambre de travail. Cette propriété rend l'association de profils utilisable pour constituer des capsulismes hélicoïdaux originaux qui se distinguent notamment de ceux qui sont connus par le fait que les chambres s'y ferment axialement en pointe et non par la venue en conformité de deux arcs de circonférence. Cette fermeture en pointe se produit au moment où le point J d'un profil femelle vient en coïncidence avec le point A d'un profil mâle.
Les surfaces hélicoïdales mâle et femelle des machines conformes à l'invention sont les seules surfaces trouvées jusqu'à présent qui peuvent appartenir toutes les deux simultanément à des pièces rigides. Elles sont l'une et l'autre usinables. Elles permettent de surcroît une adaptation des formes à des exigences particulières par la richesse de la définition des profils mâles et femelles qu'elles utilisent.

Dans tes machines conformes à l'invention, les surfaces hélicoïdales peuvent dégénérer en surfaces cylindriques, les inverses des pas mâle (1/Pₘ) et femelle (1/P_{f}) tendant vers zéro. Ces surfaces sont alors entièrement définies par leur section droite. Les chambres de travail sont fermées axialement par des flasques et le fluide peut être admis radialement dans le capsulisme et/ou s'en échapper de la même manière.
Dans ce cas de dégénérescence, on exclut des machines conformes à l'invention celles dont le profil mâle est une hypertrochoïde.
Dans les capsulismes cylindriques des machines conformes à l'invention, les arcs de fermeture ne sont plus indispensables à la fermeture des chambres. Ils peuvent être remplacés par des arcs qui leur sont extérieurs avec lesquels le profil mâle ne vient plus en contact.

Qu'elles comportent un capsulisme hélicoïdal ou cylindrique, les machines conformes à l'invention se prêtent à toutes les combinaisons de mouvements absolus permettant de réaliser le mouvement planétaire relatif de la pièce mâle par rapport à la pièce femelle. En fait deux possibilités présentent un intérêt pratique évident.

Selon une première possibilité, qui est cette généralement utilisée pour réaliser des moteurs de fond destinés aux forages pétroliers, gaziers ou géothermiques, la pièce femelle appartient au stator, la surface et te profil femelles pouvant alors être qualifiées de statoriques. Le mouvement planétaire relatif de la pièce mâle devient absolu et la pièce mâle constitue le rotor de la machine.
Si, pour des raisons tribologiques notamment, la partie du stator limitée par la surface statorique doit être constituée d'une couche d'élastomère, l'épaisseur de cette couche peut être limitée à un minimum, puisque les surfaces statorique et rotorique étant rigoureusement conjuguées de glissement, aucune déformation locale ne doit être prévue pour pallier un défaut d'engrènement. Il en résulte en particulier une réduction et une régularisation des résistances parasites au mouvement.
Quand le mouvement de la pièce mâle est un mouvement planétaire absolu, ce mouvement peut résulter des seuls contacts entre la pièce mâle et les parties de la surface femelle qui ont pour directrice les arcs de conduite. Dans ce cas, la pièce mâle peut être liée à un arbre primaire coaxial à la surface femelle par une chaîne cinématique ouverte constituée successivement d'une liaison torique, d'un arbre intermédiaire et d'une seconde liaison torique, un palier de butée étant interposé entre l'arbre primaire et le stator pour empêcher toute translation de la pièce mâle selon son axe. On remarquera en outre que l'on ne sort pas du cadre de l'invention si on remplace la chaîne cinématique ouverte qui vient d'être décrite par tout système mécanique qui donne à la pièce mâle et à l'arbre primaire la même liberté relative que celle de cette chaîne cinématique.
Dans ce même cas où le mouvement de la pièce mâle est un mouvement planétaire absolu, ce mouvement peut résulter de l'articulation de la pièce mâle sur un arbre coudé en liaison rotoïde avec le stator, autour de l'axe de la surface femelle et de l'existence d'une transmission de rapport nₘ/nₘ+1 liant les pièces mâle et femelle.

Selon une seconde possibilité de création du mouvement planétaire relatif, que l'on peut notamment exploiter pour réaliser des compresseurs à vis, la pièce mâle est en liaison rotoïde avec un stator autour de l'axe de la surface mâle et la pièce femelle est en liaison rotoïde avec le stator autour de l'axe de sa surface intérieure (surface femelle), le mouvement planétaire relatif étant imposé par une transmission de rapport nₘ/nₘ+1 liant les pièces mâle et femelle.

Dans toute machine conforme à l'invention qui comporte un arbre coudé et dans celles où les pièces mâle et femelle sont en liaison rotoïde avec le stator, la transmission de rapport nₘ/nₘ+1 liant les pièces mâle et femelle peut résulter des contacts directs entre la surface mâle et les parties de la surface femelle qui ont pour directrice les arcs de conduite, si le fluide avec lequel la machine échange de l'énergie est un liquide possédant une action lubrifiante sur les surfaces en contact, ou un gaz chargé d'un tel liquide. Sinon, les tolérances sur les surfaces mâle et femelle doivent autoriser un faible jeu dans leur engrènement et le mouvement planétaire relatif doit être imposé par une transmission extérieure au capsulisme, qui impose le jeu.
Quels que soient les mouvements absolus animant les pièces mâle et femelle, la pièce femelle (corps tubulaire) peut être réalisée en plusieurs tronçons identiques, de faible élancement, limités par des plans perpendiculaires à l'axe, repérés et assemblés pour constituer un seul organe.
Les figures 1 à 28 visualisent des particularisations et des applications de ce qui précède.
La figure 1 est relative à l'état de la technique.
Les figures 2 à 6 illustrent la méthode générale de définition de profils mâle et femelle pour des machines conformes à l'invention.
Les figures 7 et 8 sont relatives à la définition directe de profils mâles pour des machines conformes à l'invention.
Les figures 9 et 10 sont relatives à la construction de profils femelles conjugués aux profils mâles des figures 7 et 8 respectivement.
Les figures 11 à 19 montrent, à plus petite échelle, l'évolution de la section droite d'une chambre délimitée par les profils construits aux figures 7 et 9 respectivement, cette évolution étant une caractéristique essentielle de toute machine conforme à l'invention, qu'elle identifie sans ambiguïté par apport à toute machine connue.
Les figures 20 et 21 représentent respectivement une machine conforme à l'invention dans laquelle le corps tubulaire (pièce femelle) est fixe dans le stator et, à plus grande échelle, le capsulisme hélicoïdal correspondant.
La figure 22 est extraite de la figure 21 et représente, à plus grande échelle encore, stator enlevé, les lignes de contact de la surface mâle avec la surface femelle et la manière dont ces lignes délimitent les chambres du capsulisme.
Les figures 23 et 24 représentent, dans ce qu'elle a d'essentiel, une machine conforme à l'invention, comportant un capsulisme hélicoïdal, dans laquelle la pièce mâle et ta pièce femelle sont chacune en liaison rotoïde avec le stator.
Les figures 25 et 26 montrent deux coupes dans une machine conforme à l'invention, dans laquelle le corps tubulaire (pièce femelle) est fixe dans le stator, qui comporte un arbre coudé et dont le capsulisme est cylindrique.
La figure 27 est une coupe partielle dans une machine conforme à l'invention qui ne diffère de celle montrée aux figures 25 et 26 que par la non-matérialisation des arcs de fermeture et leur remplacement par des arcs qui leur sont extérieurs.
La figure 28 représente une machine conforme à l'invention comportant un capsulisme hélicoïdal dont le corps tubulaire est réalisé en plusieurs tronçons identiques.

La figure 1 rappelle la construction du point courant U₀ d'une trochoïde ordinaire Γ_{ord} de centre O et d'ordre de symétrie n, pour une valeur du paramètre de configuration qui situe te point U₀ au voisinage d'un point de rebroussement B₀. La figure montre aussi la construction du point U de ta courbe Γ_{eq} à distance uniforme D de cette trochoïde Γ_{ord}, pour la même valeur du paramètre de configuration κ.
On reconnaît la circonférence de base Γ_{b} de centre O et la circonférence roulante Γᵣ de centre 0', ces deux circonférences étant tangentes en I.
Au point U₀, la normale **g**_{**U**} à la trochoïde ordinaire passe par le point I et le point U de la courbe Γ_{eq} s'obtient en portant sur cette normale la distance $\text{D = U₀U}$ .
Au point de rebroussement B₀ de Γ_{ord} correspond un point de rebroussement B de Γ_{eq}; mais, entre U et B, le basculement de ta normale **g**_{**U**} rend inévitable l'existence dans Γ_{eq} d'un autre point de rebroussement U* ; la courbe Γ_{eq} présente donc un arc rentrant U*B et le profil contenant Γ_{eq} qui se prolonge au delà de B par une circonférence Γ_{c} de centre B₀ ne peut être matérialisé rigoureusement.

La figure 2 illustre les propriétés imposées au profil mâle 1. On y distingue la circonférence Cₚₘ de centre Oₘ et de rayon nₘE, les points U et A appartenant à un arc du profil mâle limité par deux points de rayon polaire extrémal successifs, les normales **g**_{**U**} et **g**_{**A**} ainsi que les intersections de ces normales avec la circonférence Cₚₘ en les points respectifs U₁ et U₂, $\text{A₁ ≡ A₂}$ .

La figure 3 illustre les propriétés de l'arc de conduite 2 appartenant au profil femelle de la machine schématisée à la figure 4. On y distingue la circonférence C_{pf} de centre O_{f} et de rayon (nₘ+1)E, les points M, J et C appartenant à un demi-arc de conduite, tes normales **g**_{**M**} **, g**_{**J**} et **g**_{**C**} ainsi que les intersections de ces normales avec la circonférence C_{pf} en les points respectifs M₁ et M₂, $\text{J₁ = J₂}$ , C₁ et C₂.

La figure 4 montre une modélisation réalisée sur ordinateur de profils mâle et femelle d'une machine conforme à l'invention où le demi-arc de conduite est caractérisé par les paramètres suivants définis selon la méthode indirecte:$\begin{matrix}\begin{matrix}{\text{R°}}_{\text{m}} \text{= 40 mm} \\ \text{E = 10 mm} \\ {\text{R}}_{\text{f2}} \text{= 100 mm} \\ \text{»₂ = 0,8} \\ {\text{n}}_{\text{m}} \text{= 2}\end{matrix}\end{matrix}$ Sur cette figure, apparaissent le centre Om du profil mâle, la section droite 5 de ta pièce mâle et la section droite 4 de la pièce femelle.

Les figures 5 et 6 montrent, avec les notations de la figure 4, deux autres modélisations de machines conformes à l'invention, caractérisées respectivement par les paramètres suivants définis selon la méthode indirecte:$\begin{matrix}\begin{matrix}{\text{R°}}_{\text{m}} \text{= 52 mm} \\ \text{E = 24 mm} \\ {\text{R}}_{\text{f2}} \text{= 200 mm} \\ \text{»₂ = - 0,5} \\ {\text{n}}_{\text{m}} \text{= 1}\end{matrix}\end{matrix}$ et$\begin{matrix}\begin{matrix}{\text{R°}}_{\text{m}} \text{= 40 mm} \\ \text{E = 4,5 mm} \\ {\text{R}}_{\text{f2}} \text{= 100 mm} \\ \text{»₂ = 2} \\ {\text{n}}_{\text{m}} \text{= 3.}\end{matrix}\end{matrix}$

La figure 7 montre la construction géométrique du point courant U d'un profil mâle 1 appartenant à une machine conforme à l'invention, dans le cas particulier où le profil mâle s'identifie à une hypertrochoïde répondant à l'équation (I) avec nₘ = 2, k = 1 et E/R°ₘ = 1/4 (premier exemple de la manière directe de définir un profil mâle).
Le profil est construit dans le système d'axes OₘXY et le point U correspond à une valeur courante κ du paramètre de configuration. Le vecteur **O**_{**m**}**U** résulte de la composition, selon l'équation (I), d'un premier vecteur **O**_{**m**}**V** de module R°ₘ incliné de l'angle κ sur l'axe **O**_{**m**}**X**, d'un second vecteur **VW** de module 3E/2 incliné de l'angle (-2κ) sur le premier et d'un troisième vecteur **WU** de module E/2 incliné de l'angle (4κ + π) sur le second. La normale **g**_{**U**} en U passe par le point U₁ de la circonférence Cₚₘ de centre Oₘ et de rayon ${\text{n}}_{\text{m}} \text{E = 2E}$ tel que **O**_{**m**}**U₁** est incliné de l'angle (-κ) sur l'axe **O**_{**m**}**X** et elle coupe une deuxième fois la circonférence Cₚₘ au point U₂ qui détermine l'angle $\text{γ = (} {\text{O}}_{\text{m}} {\text{X,O}}_{\text{m}} \text{U₂} \text{)}$ .

La figure 8 montre la construction géométrique du point courant U d'un profit mâle 1 appartenant à une machine conforme à l'invention, dans le cas particulier où le profil mâle s'identifie à une hypertrochoïde répondant à l'équation (I) avec ${\text{n}}_{\text{m}} \text{= 2}$ , k = 0 et ${\text{E/R°}}_{\text{m}} \text{= 1/4}$ (deuxième exemple de la manière directe de définir un profil mâle).
Le profil est construit dans le système d'axes OₘXY et le point U correspond à une valeur courante κ du paramètre de configuration. Le vecteur **O**_{**m**}**U** résulte de la composition, selon l'équation (I), d'un premier vecteur **O**_{**m**}**V** de module R°ₘ incliné de l'angle κ sur l'axe **O**_{**m**}**X** et d'un second vecteur **VU** de module E incliné de l'angle (-2κ) sur le premier. La normale **g**_{**U**} en U passe par le point U₁ de la circonférence Cₚₘ et coupe une deuxième fois cette circonférence au point U₂ qui détermine l'angle γ comme ci-dessus.

La figure 9 montre la construction d'un point courant C appartenant à l'arc de conduite 2 et d'un point courant F appartenant à l'arc de fermeture 3 du profil femelle 23, qui viendront, à des instants différents, en contact avec un même point U du profit mâle représenté à la figure 7. Le profil femelle auquel appartiennent les points F et C est tracé dans te même système d'axes OₘXY que le profil mâle. Le vecteur **O**_{**m**}**C** (non tracé) résulte de la composition, selon l'équation (II), d'un premier vecteur **O**_{**m**}**C₃** qui est le vecteur **O**_{**m**}**U** de la figure 7 tourné de l'angle (-γ/3), d'un second vecteur **C₃C₄** de module E incliné de l'angle π sur **O**_{**m**}**X** et d'un troisième vecteur **C₄C** de module E incliné de l'angle (2γ/3) sur **O**_{**m**}**X**.
Le vecteur **O**_{**m**}**F** (non tracé) résulte de la composition, selon l'équation (III), d'un premier vecteur **O**_{**m**}**F₃** qui est le vecteur **O**_{**m**}**U** de la figure 7 tourné de l'angle (κ/3), d'un second vecteur **F₃F₄** de module E incliné de l'angle π sur **O**_{**m**}**X** et d'un troisième vecteur **F₄F** de module E incliné de l'angle (-2κ/3) sur **O**_{**m**}**X**.

La figure 10 montre, de la même manière que la figure 9, la construction d'un point courant C appartenant à l'arc de conduite 2 et d'un point courant F appartenant à l'arc de fermeture 3 du profil femelle 23, qui viendront, à des instants différents, en contact avec un même point U du profil mâle représenté à la figure 8.

Dans les deux figures 9 et 10, on a tracé complètement l'hypertrochoïde à points doubles à laquelle appartiennent les arcs de fermeture dont la partie matérielle est limitée aux points tels que J où ils se raccordent aux arcs de conduite. Les parties non matérialisées de l'hypertrochoïde apparaissent sur ces figures en traits interrompus.

Les figures 11 à 19 décrivent l'évolution très caractéristique de la section droite d'une chambre délimitée par le profils mâle et femelle des figures 7 et 9, dans le mouvement planétaire du profil mâle relativement au profil femelle.
La section de la chambre considérée est hachurée dans toutes les figures où cette section présente une aire suffisante pour que ce soit possible. Dans chaque figure, on indique les sens des deux rotations qui composent le mouvement planétaire relatif. La flèche en trait plein symbolise la rotation du profil mâle autour du centre Oₘ qui n'est jamais désigné, mais identifié par un petit cercle noirci. La flèche en trait interrompu symbolise la rotation du centre Oₘ du profil mâle autour du centre O_{f} du profil femelle.
A chaque stade de l'évolution de la section de la chambre considérée, la forme de cette section est cette d'un croissant et les extrémités du croissant sont évidemment des points de contact des deux profils mâle et femelle.
Un point de contact est désigné par Cⁱ lorsqu'il appartient à un arc de conduite (i = 1,2 ou 3) et il est désigné par F quand il appartient à un arc de fermeture.
Pendant le mouvement relatif des deux profils, un point tel que Cⁱ décrit indéfiniment l'arc de conduite i, dans un sens puis dans l'autre, tandis que F parcourt, toujours dans te même sens, l'hypertrochoïde à points doubles, mais n'est matériel et donc utile à la fermeture d'une chambre que pendant le laps de temps où il parcourt les arcs de fermeture et il n'est représenté sur les figures 11 à 19 que pendant sa présence sur un seul arc de fermeture, où il est utile au raisonnement.
A la figure 11, le point C¹ arrive à l'extrémité de l'arc de conduite qu'il décrit, au moment où le point F entre sur l'arc de fermeture qui s'y raccorde. Les deux points C¹ et F coïncident et leur séparation va donner naissance à la chambre dont on va suivre l'évolution.
A la figure 12, les points C¹ et F se sont séparés et F a atteint un sommet du profit femelle. La section de la chambre considérée a commencé à croître.
A la figure 13, le point F a atteint l'extrémité de l'arc de fermeture au moment où ce même point est atteint, sur l'arc de conduite auquel il appartient aussi, par le point C³ . Le point F va disparaître et le point C³ va le relayer pour fermer la section de la chambre considérée dont il va favoriser la croissance en rebroussant chemin le long de son arc de conduite.
A la figure 14, la section de la chambre considérée est limitée par les points C¹ et C³ qui continuent de s'écarter l'un de l'autre le long du profil femelle.
A la figure 15, la section de la chambre considérée a atteint son maximum. Elle est encore limitée par les points C¹ et C³ mais par rapport au mouvement qui l'animait à la figure 13, C¹ a rebroussé chemin tandis que C³ progresse toujours dans le même sens.
A la figure 16, tes points C¹ et C³ limitent encore la section de la chambre hachurée, mais C¹ et C³ se rapprochent le long du profil femelle. La section de la chambre est en décroissance.
A la figure 17, le point F réapparaît à l'extrémité de l'arc de fermeture au moment même où le point C¹ atteint cette extrémité et s'y arrête. La section de la chambre continue à décroître.
A la figure 18, te point F a relayé le point C¹ comme extrémité de la section de la chambre. F a atteint le sommet de l'arc de fermeture, les points C³ et F progressant l'un vers l'autre. La section de la chambre va bientôt s'annuler.
A la figure 19, enfin, les points F et C³ se sont rejoints et la section de la chambre s'est évanouie.

La figure 20 présente une coupe axiale dans une machine conforme à l'invention, comportant un capsulisme hélicoïdal, où la pièce femelle appartient au stator - la surface femelle s'identifie à la surface statorique - et où le mouvement planétaire de la pièce mâle est donc absolu.
Il s'agit d'un moteur de fond utilisé dans les forages profonds et animé par la boue de forage, dans lequel le profit mâle correspond à une hypertrochoïde répondant à l'équation (I) avec k=1 et ${\text{n}}_{\text{m}} \text{=2}$ (premier exemple de la manière directe de définir un profil mâle).
On y reconnaît le rotor 5 limité extérieurement par la surface rotorique 50 et le corps tubulaire statorique 4 limité intérieurement par la surface statorique 40. Le rotor 5 est guidé dans son mouvement planétaire par les contacts linéiques entre surfaces statorique et rotorique et il est lié à l'arbre primaire 6 par l'arbre intermédiaire 7 qui, par l'intermédiaire de liaisons toriques matérialisées par les joints de Cardan 8 et 9, est lié respectivement avec le rotor 5 et avec l'arbre primaire 6. Cet arbre primaire 6 interdit tout mouvement de translation axiale du rotor 5 par sa liaison rotoïde avec l'élément 10 du stator, liaison réalisée par les paliers lisses radiaux 11 et 12 et la butée 13 à multiples rangées d'éléments roulants.
La boue de forage qui entre dans le capsulisme par sa section d'extrémité ouverte 60 en sort par son extrémité ouverte 70 et est ensuite dirigée vers l'outil de forage fixé à l'embout 14 par l'assemblage fileté 15, en passant par les orifices 16 et l'alésage 17 de l'arbre primaire.

La figure 21 est une coupe axiale complète à plus grande échelle du capsulisme du moteur de la figure 20, complétée de trois sections droites dans ce capsulisme.
On y retrouve le corps tubulaire statorique 4 et le rotor 5 dont les profils respectifs 23 et 1 apparaissent dans les coupes transversales, ainsi qu'une partie de l'arbre intermédiaire 7 et sa liaison torique 8 avec le rotor.

La figure 22 représente en coupe axiale une partie du capsulisme représenté à la figure 21, à une échelle encore agrandie pour permettre la visualisation des lignes de contact telles que Γ₁ et Γ₂ qui se coupent en un point $\text{J ≡ A}$ . Il apparaît que les lignes de contact ferment axialement en pointe les chambres qu'elles délimitent, ce qui est le cas pour toutes les machines hélicoïdales objet de l'invention mais ne l'est pour aucune autre machine connue du même type où l'ordre de symétrie du profil femelle excède d'une unité celui du profil mâle.

La figure 23 est une coupe axiale dans une machine conforme à l'invention, comportant un capsulisme hélicoïdal, où les pièces mâle et femelle du capsulisme sont l'une et l'autre en liaison rotoïde avec le stator.

La figure 24 est une coupe transversale selon AA de la machine représentée à la figure 23. Cette machine est un compresseur à vis pour gaz chargé de lubrifiant, de sorte que la pièce mâle 5 limitée extérieurement par la surface mâle 50 à laquelle appartient le profil mâle 1 peut entraîner directement le corps tubulaire 4 limité intérieurement par la surface femelle 40 à laquelle appartient le profil femelle 23, sans intervention d'un engrenage extérieur au capsulisme.

On reconnaît encore sur ces deux dernières figures, le stator comportant une partie tubulaire 10, un flasque 100 par la tubulure 101 duquel se fait l'admission du fluide dans la machine et un flasque 110 par où se fait, en 11, la sortie du fluide comprimé vers l'extérieur de la machine. Le flasque 110 n'apparaît évidemment que dans la figure 23. Sur cette même figure, on aperçoit aussi, dans les flasques 100 et 110 respectivement, les roulements 151 et 152 qui matérialisent la liaison rotoïde de la pièce mâle 1 avec le stator ainsi que les roulements 141 et 142 qui matérialisent la liaison rotoïde entre le corps tubulaire 4 et la partie tubulaire 10 du stator. L'admission du fluide dans le capsulisme depuis le flasque 100 se fait par la section extrême ouverte 60 du capsulisme et l'échappement du fluide comprimé vers le flasque 110 se fait par des lumières telles que 41, ouvertes dans la surface femelle et contrôlées par les clapets tels que 42 (figure 24). Le flasque 110 obture complètement la section terminale 70 du capsulisme.

La figure 25 est une coupe perpendiculaire aux axes de surfaces mâle 50 et femelle 40 dans un compresseur conforme à l'invention où le capsulisme est cylindrique (cas de dégénérescence).

La figure 26 est une coupe par un plan contenant l'axe de la surface femelle 40 dans ce même compresseur.

On peut voir, dans le compresseur illustré aux figures 25 et 26, la pièce femelle 4 (corps tubulaire), fermée par des flasques d'extrémité 503 et 504 et la pièce mâle 5 articulée sur un arbre coudé 500 en liaison rotoïde avec les flasques 503 et 504 appartenant au stator. Les roulements à aiguilles 501 et 502 matérialisent l'articulation de la pièce mâle 5 sur l'arbre coudé 500, les roulements 505 et 506 matérialisant la liaison rotoïde entre l'arbre coudé 500 et les flasques 503 et 504 appartenant au stator, la poulie 507 est calée sur l'arbre coudé 500. Le gaz chargé de lubrifiant, comprimé dans cette machine, est aspiré au travers des clapets tels que 508 logés dans le flasque 504 et il est refoulé au travers des orifices tels que 509 qui sont munis de clapets tels que 510.

Sur la figure 25, on distingue en outre les arcs de conduite 511, 512 et 513, les arcs de fermeture 514, 515 et 516, ainsi que les points de jonction tels que J en lesquels ils se raccordent deux à deux. L'ensemble de ces six arcs s'identifie au profil femelle tracé à une autre échelle sur la figure 4.

La figure 27 est une coupe partielle dans une machine conforme à l'invention qui ne diffère de celle représentée aux figures 25 et 26 que par la non-matérialisation des arcs de fermeture tels que 3, qui sont remplacés par des arcs tels que 603 qui leur sont extérieurs, le contact correspondant au point de fermeture n'étant plus matériel.

La figure 28 représente le capsulisme hélicoïdal d'une autre machine conforme à l'invention où la surface femelle 40 appartenant au corps tubulaire statorique 4 est matérialisée sur une longueur égale à deux pas P_{f} et où ce corps tubulaire est coupé en ${\text{6=2(n}}_{\text{m}} \text{+1)}$ tronçons identiques 401 à 406. Cette figure est une coupe axiale du capsulisme complétée d'une section droite dans le plan de joint 410. Les tronçons 401 à 406 sont emmanchés dans le tube 411 et y sont comprimés par les embouts 412 et 413 vissés dans les extrémités filetées de ce tube 411. Chaque tronçon est repéré angulairement par rapport aux tronçons voisins par des broches telles que 411 engagées dans des alésages tels que 415 débouchant dans les plans de joint tels que 410. On reconnaît enfin sur cette figure la pièce mâle 5 et la surface hélicoïdale mâle de profil 50.

## Revendications

1. Machine volumétrique rotative dans laquelle le capsulisme est formé par une pièce mâle (5) et une pièce femelle (corps tubulaire) (4) qui l'entoure,
dans laquelle la surface extérieure de la pièce mâle (surface mâle) (50) et ta surface intérieure de la pièce femelle (surface femelle) (40), qui délimitent et déplacent par l'évolution de leurs contacts linéiques les chambres de travail, sont des surfaces hélicoïdales dont les axes sont parallèles et distants d'une longueur E, définies autour de ces axes par le profil nominal qu'elles présentent dans toute section droite du capsulisme et par leur pas respectifs Pₘ et P_{f},
dans laquelle le profil (1) de la surface mâle (profil mâle) présente une symétrie d'ordre nₘ autour de son centre 0ₘ et une symétrie par rapport aux demi-droites issues de Oₘ passant par les points de rayon polaire extrémal,
dans laquelle le profil (23) de la surface femelle (profil femelle) présente une symétrie d'ordre nₘ + 1 autour de son centre 0_{f},
dans laquelle, le rapport des pas P_{f} / Pₘ est égal à ${\text{(n}}_{\text{m}} {\text{+1)/n}}_{\text{m}}$ ,
dans laquelle le profil mâle est inscrit dans la couronne circulaire de centre Oₘ, de demi-largeur E et de rayon moyen R°ₘ (couronne contenant le profil mâle), cette dimension déterminant l'échelle de la section droite du capsulisme,
dans laquelle le profil femelle est inscrit dans la couronne circulaire de centre O_{f}, de demi-largeur E et de rayon moyen R°ₘ + E (couronne contenant le profil femelle),
dans laquelle la pièce mâle (5) est en mouvement planétaire relatif par rapport à la pièce femelle (4), la première rotation composant ce mouvement planétaire amenant l'axe de la surface mâle à décrire, à une vitesse ω autour de l'axe de la surface femelle, un cylindre de révolution de rayon E et la seconde rotation composant le mouvement planétaire amenant la pièce mâle à tourner autour de son axe à la vitesse -ω/nₘ,
CARACTERISEE EN CE QUE le profit mâle (1) est tel que, entre deux rayons polaires extrémaux successifs, un point courant U qui le parcourt depuis le point de rayon polaire maximal (Rₘₐₓ) jusqu'au point de rayon polaire minimal (Rₘᵢₙ) (rayon polaire dont la décroissance est monotone), passe par un point A, fixe sur le profil, dont le rayon polaire R_{A0}, sa dérivée première R_{A1} par rapport à l'angle polaire ainsi que sa dérivée seconde R_{A2} par rapport à l'angle polaire satisfont simultanément les deux relations suivantes :$\begin{matrix}\begin{matrix}{\text{n}}_{\text{m}} {\text{E = R}}_{\text{A0}} {\text{.sin{arctg(-R}}_{\text{A1}} {\text{/R}}_{\text{A0}} \text{)}} \\ {\text{R}}_{\text{A2}} {\text{/R}}_{\text{A0}} {\text{= - (R}}_{\text{A1}} {\text{/R}}_{\text{A0}} \text{)⁴}\end{matrix}\end{matrix}$ avec${\text{R}}_{\text{max}} {\text{- R}}_{\text{min}} \text{= 2 E ,}$ EN CE QUE le profil femelle nominal (23) s'identifie à l'enveloppe extérieure matérialisable complète du profil mâle (1) satisfaisant à la caractérisation précédente, dans le mouvement planétaire relatif,
EN CE QUE, outre les nₘ+1 points de contact qui existent en permanence entre les profils mâle et femelle (points de conduite) sur nₘ+1 arcs disjoints du profil femelle (2) (arcs de conduite), que chacun d'eux parcourt dans un mouvement de va-et-vient, il existe, pour certaines configurations, un point de contact supplémentaire (point de fermeture) qui parcourt sur le profil mâle, dans un seul sens et successivement, tous les segments tels que RₘₐₓA , et, sur le profil femelle, dans le même sens et successivement, nₘ+1 arcs disjoints (3) (arcs de fermeture) qui se raccordent tangentiellement aux arcs de conduite,
ET EN CE QUE les chambres de travail de la machine sont fermées en pointe dans la section où le point de fermeture vient en contact avec un point de conduite.

2. Machine volumétrique rotative conforme à la revendication 1 CARACTERISEE EN CE QUE le profil mâle (1) est une hypertrochoïde dont l'équation s'écrit, dans le plan complexe OₘXY où **O**_{**m**}**X** est porté par un demi-axe de symétrie du profil mâle sur lequel son rayon polaire est maximal :${\text{Z}}_{\text{U}} {\text{=X}}_{\text{U}} {\text{+iY}}_{\text{U}} {\text{=R°}}_{\text{m}} {\text{expi(κ)+E[1+(k/2)(n}}_{\text{m}} {\text{-1)]expi[(1-n}}_{\text{m}} {\text{)κ]... ... -kE[(1/2)(n}}_{\text{m}} {\text{-1)]expi[(1+n}}_{\text{m}} \text{)κ]}$ équation dans laquelle expi désigne la fonction exponentielle imaginaire, dans laquelle l'angle κ est le paramètre de configuration relatif au point courant U, dans laquelle on fait${\text{n}}_{\text{m}} \text{> 1}$ et dans laquelle on fait au choix$\begin{matrix}\begin{matrix}{\text{k=1 avec E/R°}}_{\text{m}} {\text{≦ 1/(n}}_{\text{m}} \text{² - 1),} \\ {\text{ou k=0 avec E/R°}}_{\text{m}} {\text{< 1/(n}}_{\text{m}} \text{- 1).}\end{matrix}\end{matrix}$

3. Machine volumétrique rotative conforme à la revendication 2, CARACTERISEE EN CE QUE les profils mâle (1) et femelle (23) sont les courbes à la même distance uniforme D de profils mâle et femelle définis par les équations ci-dessus avec k=0, formant un capsulisme fictif où l'entraxe E du capsulisme réel, où la couronne contenant le profil mâle a un rayon moyen égal à R°ₘ - D et où la couronne contenant le profil femelle a un rayon moyen égal à R°ₘ + E - D, la distance D étant comptée positivement dans le sons centrifuge et toute courbe à une distance D négative des profils formant le capsulisme fictif ne pouvant être retenue que si elle ne présente aucun point double.

4. Machine volumétrique rotative conforme à la revendication 1, CARACTERISEE EN CE QUE le profil mâle (1) est défini comme l'enveloppe intérieure d'un demi-arc de conduite (2) appartenant au profil femelle (23), d'extrémités M et J, construit de manière telle :
- que M soit à la distance R°ₘ du centre O_{f}, la normale g_{M} au demi-arc de conduite en M passant par O_{f} et coupant par conséquent la circonférence C_{pf} centrée sur O_{f} et de rayon (nₘ + 1)E en deux points diamétralement opposés M₁ et M₂ [on impose que R°ₘ soit supérieur à (nₘ - 1)E et que l'angle (M O_{f} J) soit inférieur à 2π/(nₘ + 1)],
- que J soit à la distance R_{J} (supérieure à R°ₘ) du centre O_{f} et que la normale **g**_{**J**} au demi-arc de conduite en J soit tangente à la circonférence C_{pf} au point J₁ confondu avec le point J₂,
- et que, pour tout point C compris entre M et J, la normale **g**_{**C**} au demi-arc de conduite coupe la circonférence C_{pf} en deux points C₁ et C₂, le point C₁ se déplaçant de M₁ vers J₁ et le point C₂ se déplaçant de M₂ vers J₂ lorsque C parcourt le segment MJ, le demi-arc de conduite étant par ailleurs choisi librement.

5. Machine volumétrique rotative conforme à la revendication 4, CARACTERISEE EN CE QUE les surfaces mâle (50) et femelle (40) dégénèrent en surfaces cylindriques (les rapports 1/Pₘ et 1/P_{f} tendent vers zéro), et sont donc entièrement définies par leur section droite (profil) (1 et 23), EN CE QUE les chambres de travail sont fermées axialement par des flasques (503 et 504) ET EN CE QUE le fluide peut être admis radialement dans le capsulisme cylindrique et/ou s'en échapper de la même manière (509 et 510), les arcs de conduite (2) enveloppant une hypertrochoïde (1) étant exclus.

6. Machine volumétrique rotative conforme à la revendication 5, CARACTERISEE EN CE QUE les arcs de fermeture (3) sont remplacés par des arcs (603) qui leur sont extérieurs, le contact correspondant au point de fermeture n'étant plus matériel.

7. Machine volumétrique rotative conforme à la revendication 1, CARACTERISEE EN CE QUE le corps tubulaire (4) est réalisé en plusieurs tronçons identiques (401 à 406), de faible élancement, limités par des plans perpendiculaires à l'axe (410), repérés et assemblés (414 et 415) pour constituer un seul organe.

## Claims

1. Rotary volumetric machine in which the measuring mechanism is formed by a male part (5) and a female part (a tubular body) (4) which surrounds it,
in which the external surface of the male part (the male surface) (50) and the internal surface of the female part (the female surface) (40), which delimit and move, through changes in their linear contacts, the working chambers, are helical surfaces, the axes of which are parallel and separated by a length E, defined around these axis by the nominal profile which they have in any cross section of the measuring mechanism and by their respective pitches Pₘ and P_{f},
in which the profile (1) of the male surface (the male profile) has a symmetry of order nₘ about its centre Oₘ and symmetry with respect to the half-lines originating from Oₘ passing through the extreme polar radius points,
in which the profile (23) of the female surface (the female profile) has a symmetry of order nₘ + 1 about its centre O_{f},
in which the pitch ratio P_{f} / Pₘ is equal to (nₘ+1)/nₘ,
in which the male profile is included within the circular annulus of centre Oₘ, of half-width E and of mean radius R°ₘ (the annulus containing the male profile), this dimension determining the scale of the cross section of the measuring mechanism,
in which the female profile is included within the circular annulus of centre O_{f}, of half-width E and of mean radius R°ₘ + E (the annulus containing the female profile),
in which the male part (5) is in relative planetary movement with respect to the female part (4), the first rotation making up this planetary movement causing the axis of the male surface to describe, at a velocity ω about the axis of the female surface, a cylinder of radius E, and the second rotation making up the planetary movement causing the male part to rotate about its axis at a velocity -ω/nₘ,
characterised in that the male profile (1) is such that, between two successive extreme polar radii, a running point U which crosses it from the point of maximum polar radius (Rₘₐₓ) to a point of minium polar radius (Rₘᵢₙ) (the polar radius whose dying away is monotonic), passes through a point A, fixed on the profile, whose polar radius R_{A0}, its first derivative R_{A1} with respect to the polar angle and its second derivative R_{A2} with respect to the polar angle simultaneously satisfy the following two equations:$\begin{matrix}\begin{matrix}{\text{n}}_{\text{m}} {\text{E =R}}_{\text{A0}} {\text{.sin{arctg(-R}}_{\text{A1}} {\text{/R}}_{\text{A0}} \text{)}} \\ {\text{R}}_{\text{A2}} {\text{/R}}_{\text{A0}} {\text{= - (R}}_{\text{A1}} {\text{/R}}_{\text{A0}} \text{)⁴}\end{matrix}\end{matrix}$ where${\text{R}}_{\text{max}} {\text{- R}}_{\text{min}} \text{= 2 E ,}$ in that the nominal female profile (23) is identified with the complete materialisable external outline of the male profile (1) satisfying the above characterisation, in the relative planetary movement,
in that, in addition to the nₘ+1 points of contact which permanently exist between the male and female profiles (points of transmission) over nₘ+1 separate arcs of the female profile (2) (arcs of transmission), which each of them travels in a reciprocating movement, there exists, for some configurations, an additional point of contact (closure point) which crosses, on the male profile, in a single direction and in succession, all the segments such as RₘₐₓA, and, on the female profile, in the same direction and in succession, nₘ+1 separate arcs (3) (closure arcs) which are connected tangentially to the arcs of transmission,
and in that the working chambers of the machine are closed at a tip in the section where the closure point comes into contact with a point of transmission.

2. Rotary volumetric machine according to Claim 1,
characterised in that the male profile (1) is a hypertrochoid whose equation is written, in the complex plane OₘXY where OₘX is carried by a half-axis of symmetry of the male profile on which its polar radius is maximum:${\text{Z}}_{\text{U}} {\text{=X}}_{\text{U}} {\text{+iY}}_{\text{U}} {\text{=R°}}_{\text{m}} {\text{expi(κ)+E[1+(k/2)(n}}_{\text{m}} {\text{-1)]expi[(1-n}}_{\text{m}} {\text{)κ]... ... -kE[(1/2)(n}}_{\text{m}} {\text{-1)]expi[(1+n}}_{\text{m}} \text{)κ]}$ an equation in which expi designates the imaginary exponential function, in which the angle κ is the configuration parameter relative to the running point U, in which${\text{n}}_{\text{m}} \text{> 1}$ and in which, as desired$\begin{matrix}\begin{matrix}{\text{k=1 with E/R°}}_{\text{m}} {\text{≦ 1/(n}}_{\text{m}} \text{² - 1),} \\ {\text{or k=0 with E/R°}}_{\text{m}} {\text{< 1/(n}}_{\text{m}} \text{- 1).}\end{matrix}\end{matrix}$

3. Rotary volumetric machine according to Claim 2, characterised in that the male (1) and female (23) profiles are the curves at the same uniform distance D of male and female profiles defined by the above equations with k=0, forming an imaginary measuring mechanism in which the distance between axes E of the actual measuring mechanism, in which the annulus containing the male profile has a mean radius equal to R°ₘ - D and in which the annulus containing the female profile has a mean radius equal to R°ₘ + E - D, the distance D being counted positively in the centrifugal direction and any curve at a negative distance D from the profiles forming the imaginary measuring mechanism can be adopted only if it has no crunode.

4. Rotary volumetric machine according to Claim 1, characterised in that the male profile (1) is defined as the internal outline of a half-arc of transmission (2) belonging to the female profile (23), of ends M and J, constructed so that:
- M is at a distance R°ₘ from the centre O_{f}, the normal gM to the half-arc of transmission at M passing through O_{f} and consequently intersecting the circumference C_{pf} centred on O_{f} and of radius (nₘ + 1)E at two diametrically opposed points M₁ and M₂ [it is prescribed that R°ₘ is greater than (nₘ - 1)E and that the angle (M O_{f} J) is less than 2π/(nₘ + 1)],
- J is at a distance R_{J} (greater than R°ₘ) from the centre O_{f} and the normal gJ to the half-arc of transmission at J is tangent to the circumference C_{pf} at the point J₁ merged with the point J₂,
- and, for any point C between M and J, the normal gC to the half-arc of transmission intersects the circumference C_{pf} at two points C₁ and C₂, the point C₁ moving from M₁ to J₁ and the point C₂ moving from M₂ to J₂ when C crosses the segment MJ, the half-arc of transmission also being chosen freely.

5. Rotary volumetric machine according to Claim 4, characterised in that the male (50) and female (40) surfaces degenerate into cylindrical surfaces (the ratios 1/Pₘ and 1/P_{f} tending towards zero), and are therefore entirely defined by their cross section (profile) (1 and 23), in that the working chambers are closed axially by plates (503 and 504) and in that the fluid can be admitted radially into the cylindrical measuring mechanism and/or escape therefrom in the same way (509 and 510), any arcs of transmission (2) enclosing a hypertrochoid (1) being excluded.

6. Rotary volumetric machine according to Claim 5, characterised in that the arcs of closure (3) are replaced by arcs (603) which are external to them, the contact corresponding to the closure point no longer being material.

7. Rotary volumetric machine according to Claim 1, characterised in that the tubular body (4) is produced in several identical sections (401 to 406), with a low slenderness ratio, limited by planes perpendicular to the axis (410), located and assembled (414 and 415) in order to constitute a single member.

## Patentansprüche

1. Rotationsströmungsmaschine, worin die Verkapselung durch ein umschlossenes Teil (5) und ein dieses umfassendes Umschließungsteil (rohrförmiger Körper) geformt ist,
worin die Außenfläche des umschlossenen Teils (umschlossene Fläche) (50) und die Innenfläche des Umschließungsteils (Umschließungsfläche) (40), welche bei einer Umdrehung ihres linienförmigen Kontakts die Arbeitskammern bilden und verlagern, schraubenförmige Flächen darstellen, deren Achsen parallel zueinander verlaufen und um eine Länge E voneinander beabstandet sind, und diese schraubenförmigen Flächen um diese Achsen durch das nominale Profil, das sie an jedem Querschnitt der Verkapselung aufweisen, und durch ihre jeweilige Steigung Pₘ und P_{f} definiert sind,
worin das Profil (1) der umschlossenen Fläche (umschlossenes Profil) eine Symmetrie in der Ordnung nₘ um seinen Mittelpunkt Oₘ und bezogen auf die vom Punkt Oₘ ausgehenden und durch die Punkte der polaren extremen Halbmesser verlaufenden Halbgeraden aufweist,
worin das Profil (23) der Umschließungsfläche (Umschließungsprofil) eine Symmetrie in der Ordnung nₘ+1 um seinen Mittelpunkt O_{f} aufweist,
worin das Verhältnis P_{f}/Pₘ gleich (nₘ+1)/nₘ ist,
wobei das umschlossene Profil in den Kreisring um den Mittelpunkt Oₘ, mit einer Halbbreite E und einem mittleren Radius R°ₘ (der das umschlossene Profil einschließende Kreisring) einbeschrieben ist, während diese Größenordnung das Maß für den Querschnitt der Verkapselung festlegt,
wobei das Umschließungsprofil in den Kreisring um den Mittelpunkt O_{f}, mit einer Halbbreite E und einem mittleren Radius R°ₘ+E (der das Umschließungsprofil einschließende Kreisring) einbeschrieben ist,
worin das umschlossene Teil (5) sich relativ mit Bezug auf das Umschließungsteil (4) in einer Planetenbewegung befindet, wobei die erste diese Planetenbewegung bildende Drehbewegung die Achse der umschlossenen Fläche mit einer Geschwindigkeit ω um die Achse der Umschließungsfläche führt, so daß ein Rotationszylinder mit dem Radius E beschrieben wird, und die zweite diese Planetenbewegung bildende Drehbewegung das umschlossene Teil so führt, daß es eine Drehung um seine Achse mit der Geschwindigkeit - ω/nₘ ausführt,
**DADURCH GEKENNZEICHNET, DASS** das umschlossene Profil (1) so gestaltet ist, daß zwischen zwei aufeinanderfolgenden extremen polaren Radien ein laufender Punkt U, der es vom Punkt des größten Polarradius (Rₘₐₓ) bis zum Punkt des kleinsten Polarradius (Rₘᵢₙ) durchläuft (Polarradius dessen Verkleinerung monoton verläuft), durch einen festen Punkt A auf dem Profil geht, dessen Polarradius R_{A0}, dessen erste Ableitung R_{A1} bezüglich des polaren Winkels sowie dessen zweite Ableitung R_{A2} bezüglich des polaren Winkels gleichzeitig den beiden folgenden Beziehungen entsprechen:$\begin{matrix}\begin{matrix}{\text{n}}_{\text{m}} {\text{E = R}}_{\text{A0}} {\text{· sin{arctg(-R}}_{\text{A1}} {\text{/R}}_{\text{A0}} \text{)}} \\ {\text{R}}_{\text{A2}} {\text{/R}}_{\text{A0}} {\text{= - (R}}_{\text{A1}} {\text{/R}}_{\text{A0}} \text{)⁴}\end{matrix}\end{matrix}$ wobei:${\text{R}}_{\text{max}} {\text{- R}}_{\text{min}} \text{= 2E,}$ **DASS** das nominale Umschließungsprofil (23) mit der realisierbaren kompletten äußeren Umhüllenden des umschlossenen Profils (1), welches der vorstehenden Kennzeichnung entspricht, bei der relativen Planetenbewegung identisch ist,
**DASS** abgesehen von den nₘ+1 Berührungspunkten, die permanent zwischen dem umschlossenen Profil und dem umschließenden Profil (Führungspunkte) auf nₘ+1 getrennten Bögen des Umschließungsteils (2) (Führungsbögen) gegeben sind, wobei jeder von ihnen eine hinund hergehende Bewegung ausführt, bei bestimmten Konfigurationen ein zusätzlicher Berührungspunkt (Schließpunkt) vorhanden ist, der auf dem Umschließungsrofil in einer einzigen Richtung nacheinander alle Segmente wie RₘₐₓA und auf dem Umschließungsprofil in gleicher Richtung und nacheinander nₘ+1 getrennte Bögen (3) (Schließbögen) durchläuft, die sich tangential an die Führungsbögen anschließen, **UND DASS** die Arbeitsräume der Maschine an der Spitze in dem Abschnitt geschlössen sind, an dem der Schließpunkt mit einem Führungspunkt in Berührung kommt.

2. Rotationsströmungsmaschine nach Anspruch 1, **dadurch ge**kennzeichnet, daß das umschlossene Profil (1) ein Hypertrochoid mit einer Gleichung in der komplexen Ebene OₘXY ist, in welcher OₘX durch eine Symmetriehalbachse des umschlossenen Profils gelagt ist, auf welcher der Polarradius maximal beträgt:${\text{Z}}_{\text{U}} {\text{= X}}_{\text{U}} {\text{+iY}}_{\text{U}} {\text{= R°}}_{\text{m}} \text{expi(} \text{k} {\text{)+E[1+(k/2)(n}}_{\text{m}} {\text{-1)]expi[h(1-n}}_{\text{m}} \text{)} \text{k} {\text{]... ... -kE[(1/2)(n}}_{\text{m}} {\text{-1)]expi[(1+n}}_{\text{m}} \text{)} \text{k} \text{]}$ wobei in dieser Gleichung expi die imaginäre Exponentialfunktion bezeichnet, in welcher der Winkel *k* der auf den laufenden Punkt U bezogene Konfigurationsparameter ist, in welcher${\text{n}}_{\text{m}} \text{> 1}$ gesetzt ist, und in welcher wahlweise$\begin{matrix}\begin{matrix}{\text{k = 1 bei E/R°}}_{\text{m}} {\text{≦ 1/(n}}_{\text{m}} \text{² - 1) oder} \\ {\text{k = 0 bei E/R°}}_{\text{m}} {\text{< 1/(n}}_{\text{m}} \text{- 1)}\end{matrix}\end{matrix}$ eingesetzt ist.

3. Rotationsströmungsmaschine nach Anspruch 2, **dadurch gekennzeichnet**, daß das umschlossene Profil (1) und das Umschließungsprofil (23) Kurven mit demselben gleichförmigen Abstand D vom umschsließenden und umschlossenen Profil sind, das jeweils durch die vorgenannten Gleichungen mit k=0 unter Bildung einer fiktiven Verkapselung bei realem Achsenabstand E der Verkapselung definiert sind, bei welchem der das umschlossene Profil enthaltende Ring einen mittleren Radius gleich R°ₘ - D und der das umschlossene Profil enthaltende Ring einen mittleren Radius gleich R°ₘ + E - D aufweist, wobei der Abstand D in zentrifugaler Richtung positiv genommen wird und jede Kurve mit negativem Abstand D von den die fiktive Verkapselung bildenden Profilen nur dann beibehalten werden kann, wenn sie keinen doppelten Punkt aufweist.

4. Rotationsströmungsmaschine nach Anspruch 1, **dadurch gekennzeichnet**, daß das umschlossene Profil (1) als innenliegende Einhüllende eines dem Umschließungsprofil (23) zugeordneten Führungshalbbogens (2) mit Enden M und J definiert und in der Weise konstruiert ist.
- daß M sich im Abstand R°ₘ vom Mittelpunkt O_{f} befindet, wobei die Normale **g**_{M} zum Führungshalbbogen bei M durch O_{f} verläuft und sich infolgedessen mit dem zu O_{f} zentrierten Umfang C_{pf} mit dem Radius (nₘ + 1)E an zwei diametral gegenüberliegenden Punkten M₁ und M₂ schneidet [wobei vorausgesetzt wird, daß R°ₘ größer als (nₘ - 1)E und der Winkel (M O_{f} J) kleiner als 2π/(nₘ + 1)sei],
- daß J sich im Abstand R_{J} (größer als R°ₘ) vom Mittelpunkt O_{f} befindet und daß die Normale **g**_{J} zum Führungshalbbogen bei J tangential zum Umfang C_{pf} am Punkt J₁ verläuft, der mit dem Punkt J₂ zusammenfällt,
- und daß an jedem Punkt C zwischen M und J die Normale **g**_{C} zum Führungshalbbogen sich mit dem Umfang C_{pf} an zwei Punkten C₁ und C₂ schneidet, wobei sieh der Punkt C₁ von M₁ zu J₁ hin verlagert und der Punkt C₂ sich von M₂ zu J₂ verschiebt, wenn C das Segment MJ durchlauft, wobei der Führungshalbbogen im übrigen frei wählbar ist.

5. Rotationsströmungsmaschine nach Anspruch 4, **dadurch gekennzeichnet**, daß die umschlossene Fläche (50) und die Umschließungsfläche (40) zu Zylinderflächen entarten (wenn die Verhältnisse 1/Pₘ und 1/_{pf} nach Null gehen) und somit vollständig durch ihren Querschnitt (Profil) (1 und 23) definiert sind, **daß** die Arbeiteräume axial durch Flansche (503 und 504) abgeschlossen sind, **und daß** das Strömungsmittel radial in die zylindrische Verkapselung eingeleitet und/oder in gleicher Weise (509 und 510) daraus entweichen kann, wobei die ein Hypertrochoid (1) einhüllenden Führungsbögen (2) ausgeschlossen sind.

6. Rotationsströmungsmaschine nach Anspruch 5, **dadurch gekennzeichnet**, daß die Schließbögen (3) durch außerhalb von ihnen liegende Bögen (603) ersetzt sind, wobei der entsprechende Kontakt am Schließpunkt nicht mehr körperlich ist.

7. Rotationsströmungsmaschine nach Anspruch 1, **dadurch gekennzeichnet**, daß der rohrförmige Körper (4) aus mehreren identischen, leicht schlanken Teilstücken (401 bis 406) ausgeführt ist, die durch zur Achse (410) senkrechte Ebenen begrenzt sind, welche markiert und zur Bildung eines einzigen Elements zusammengefügt (414 und 415) werden.
